# EUROPÄISCHE PATENTSCHRIFT

(11) **EP 2 817 175 B1**
(45) Veröffentlichungstag und Bekanntmachung des Hinweises auf die Patenterteilung: **15.06.2016**
(21) Anmeldenummer: 13706433.3
(22) Anmeldetag: 23.02.2013
(51) Int. Cl.: B60R 11/02

(54) **LAUTSPRECHERSYSTEM FÜR EIN KRAFTFAHRZEUG**
LOUDSPEAKER SYSTEM FOR A MOTOR VEHICLE
SYSTÈME DE HAUT-PARLEUR POUR VÉHICULE À MOTEUR

(30) Priorität: 24.02.2012 DE 102012003769
(43) Veröffentlichungstag der Anmeldung: 31.12.2014
(73) Patentinhaber: Audi AG, 85045 Ingolstadt (DE)
(72) Erfinder: SULOWSKI, Adam, 85057 Ingolstadt (DE); RÜCKERT, Christian, 85055 Ingolstadt (DE)
(74) Vertreter: Schuster, Simon
(86) Internationale Anmeldenummer: PCT/EP2013/000533
(87) Internationale Veröffentlichungsnummer: WO 2013/124075

(56) Entgegenhaltungen:
- DE-A1- 10 016 104
- DE-A1- 10 353 578
- DE-B3-102006 039 199
- JP-A- 3 132 295
- JP-A- 2005 080 103
- JP-U- 64 014 548
- KR-B1- 100 821 396

## Beschreibung

Die Erfindung betrifft ein Lautsprechersystem für ein Kraftfahrzeug mit wenigstens einem Lautsprecher nach der im Oberbegriff von Anspruch 1 näher definierten Art.

Derartige Lautsprechersysteme sind aus dem allgemeinen Stand der Technik bekannt. Aufgrund der begrenzten Bauraumverhältnisse wird dabei der Lautsprecher außerhalb des Innen- bzw. Passagierraums des Kraftfahrzeugs platziert und die erzeugten Schallwellen werden über eine Rohrleitung in den Passagierraum eingeleitet. Problematisch dabei ist jedoch, dass in den Zuständen, in denen das Lautsprechersystem nicht betrieben wird, unerwünschte Geräusche, beispielsweise aus dem Motorraum, in den Passagierraum des Kraftfahrzeugs eindringen können, da die Lautsprechermembran nicht in der Lage ist, für eine ausreichende Schalldämmung zu sorgen.

Die JP 64 014548 U offenbart ein Lautsprechersystem, welches außerhalb des Innen- bzw. Passagierraums im Kofferraum des Kraftfahrzeugs platziert ist und die erzeugten Schallwellen über eine flexible Rohrleitung in den Passagierraum eingeleitet werden.

Aus der DE 103 53 578 A1 ist eine Lautsprechereinheit mit einem mehrteiligen Resonanzraum bekannt. Dabei ist ein Teil des Resonanzraums in der Karosserie und ein Teil des Resonanzraums in einer Tür des Kraftfahrzeugs angeordnet. Der Lautsprecher ist in einem der beiden Teilräume angeordnet und grenzt somit unmittelbar an den Passagierraum an.

Die DE 10 2006 039 199 B3 beschreibt ein aktives Geräuschminderungssystem in einem Strömungskanal, das einen über Piezoelemente verformbaren Membrankörper aufweist, der beidseitig von dem den Strömungskanal durchströmenden Fluid umströmt ist.

Es ist Aufgabe der vorliegenden Erfindung, ein Lautsprechersystem für ein Kraftfahrzeug zu schaffen, welches eine bessere Ausnutzung des vorhandenen Bauraums ermöglicht und dabei akustische Probleme vermeidet.

Erfindungsgemäß wird diese Aufgabe durch die in Anspruch 1 genannten Merkmale gelöst.

Durch die erfindungsgemäße Schalldämpfungseinrichtung, die mit der Rohrleitung verbunden ist, kann die Durchschallung der Rohrleitung reduziert werden, wodurch verhindert wird, dass zusätzliche, unerwünschte Störgeräusche durch die Rohrleitung in den Passagierraum gelangen können. Das erfindungsgemäße Lautsprechersystem stellt damit eine sehr einfach zu realisierende Lösung zur Verhinderung von Geräuschproblemen für Fälle dar, in denen es beispielsweise aus Bauraumgründen erforderlich ist, einen Lautsprecher außerhalb des Passagierraums des Kraftfahrzeugs anzuordnen und mittels einer Rohrleitung mit dem Passagierraum zu verbinden.

Eine besonders gute Schalldämpfung wird erreicht, wenn die wenigstens eine Schalldämpfungseinrichtung unmittelbar in wenigstens einer der Rohrleitungen angeordnet ist. Eine solche Anordnung der Schalldämpfungseinrichtung innerhalb einer Rohrleitung ist darüber hinaus konstruktiv besonders einfach zu realisieren.

Alternativ dazu kann vorgesehen sein, dass die wenigstens eine Schalldämpfungseinrichtung über wenigstens eine Verbindungsleitung mit wenigstens einer der Rohrleitungen verbunden ist. Dadurch ist es möglich, die Schalldämpfungseinrichtung an einem von der Rohrleitung unabhängigen Ort innerhalb des Kraftfahrzeugs anzuordnen, was insbesondere bei knappen Bauraumverhältnissen einen erheblichen Vorteil darstellen kann.

Dabei kann vorgesehen sein, dass die wenigstens eine Verbindungsleitung mit wenigstens einer Absperreinrichtung verschließbar ist. Auf diese Weise kann die Wirkung der Schalldämpfungseinrichtung abgeschaltet werden, indem die Absperreinrichtung die Verbindung zu derselben trennt.

Weitere vorteilhafte Ausgestaltungen und Weiterbildungen der Erfindung ergeben sich aus den restlichen Unteransprüchen. Nachfolgend sind Ausführungsbeispiele der Erfindung anhand der Zeichnung prinzipmäßig dargestellt.

Es zeigt:
- Fig. 1: eine erste Ausführungsform des erfindungsgemäßen Lautsprechersystems;
- Fig. 2: eine zweite Ausführungsform des erfindungsgemäßen Lautsprechersystems;
- Fig. 3: eine erste Ausführungsform der Schalldämpfungseinrichtung für das erfindungsgemäße Lautsprechersystem;
- Fig. 4: eine zweite Ausführungsform der Schalldämpfungseinrichtung für das erfindungsgemäße Lautsprechersystem;
- Fig. 5: eine dritte Ausführungsform der Schalldämpfungseinrichtung für das erfindungsgemäße Lautsprechersystem; und
- Fig. 6: eine vierte Ausführungsform der Schalldämpfungseinrichtung für das erfindungsgemäße Lautsprechersystem.

Fig. 1 zeigt ein Lautsprechersystem 1 für ein in seiner Gesamtheit nicht dargestelltes Kraftfahrzeug. Von dem Kraftfahrzeug sind ein Motorraum 2, also der Raum, in dem der nicht dargestellte Verbrennungsmotor des Kraftfahrzeugs angeordnet ist, ein Passagierraum 3 und eine den Passagierraum 3 von dem Motorraum 2 abtrennende Stirnwand 4 dargestellt. Von dem Lautsprechersystem 1 ist im vorliegenden Fall ein Lautsprecher 5 dargestellt, der außerhalb des Passagierraums 3 in einem sogenannten Wasserkasten 6 des Kraftfahrzeugs angeordnet ist, der von dem Motorraum 2 durch eine Wandung 7 abgetrennt ist. Der Lautsprecher 5 ist mittels einer Rohrleitung 8, von der ein Teil 8a durch die Stirnwand 4 verläuft, mit dem Passagierraum 3 verbunden. Auf diese Weise wird der von dem Lautsprecher 5 erzeugte Schall in den Passagierraum 3 eingeleitet, so dass der Schall die sich in dem Passagierraum 3 befindlichen Passagiere erreichen kann. Ein Teil 8b der Rohrleitung 8 verläuft außerdem von dem Lautsprecher 5 ausgehend in die entgegengesetzte Richtung und erstreckt sich durch die Wandung 7 in den Motorraum 2, wodurch das dem Lautsprecher 5 zur Verfügung stehende Volumen vergrößert wird, da dem Lautsprecher 5 über diesen Teil 8b der Rohrleitung 8 auch das Volumen des Motorraums 2 zur Verfügung steht. Es handelt sich also um ein offenes Lautsprechersystem 1.

Insbesondere bietet es sich an, als Subwoofer ausgebildete Lautsprecher 5 außerhalb des Passagierraums 3 anzuordnen und über die Rohrleitung 8 mit dem Passagierraum 3 und dem Motorraum 2 zu verbinden. Die Bezeichnung "Rohrleitung" steht dabei für sämtliche Gebilde, die in der Lage sind, den Lautsprecher 5 akustisch mit einem Raum zu verbinden, in dem der Lautsprecher 5 selber nicht angeordnet ist. Selbstverständlich kann das Lautsprechersystem 1 mehr als den einen Lautsprecher 5 aufweisen, die an beliebigen, nicht dargestellten Orten in dem Kraftfahrzeug angeordnet sein können. Diese weiteren Lautsprecher müssen dabei nicht unbedingt eine offene Bauweise aufweisen. Auch der Lautsprecher 5 kann an einer vollkommen anderen Stelle des Kraftfahrzeugs angeordnet sein, beispielsweise im Bereich eines Kofferraums. Grundsätzlich kommen für das hierin beschriebene Lautsprechersystem 1 mit seinen Komponenten alternativ oder zusätzlich zu der dargestellten Anordnung auch Anordnungen im Radkasten, im Stoßfänger, im Kofferraum oder an anderen geeigneten Orten in Frage.

Um zu verhindern, dass aus dem Motorraum 2 bzw. in dem Fall, in dem die Rohrleitung 8 nicht bis in den Motorraum 2 verläuft, aus dem Wasserkasten 6 Geräusche durch die Rohrleitung 8 in den Passagierraum 3 gelangen können, ist mit der von dem Lautsprecher 5 zu dem Passagierraum 3 führenden Rohrleitung 8 wenigstens eine Schalldämpfungseinrichtung 9 verbunden, die so ausgebildet ist, dass sie dem Schall die Schallenergie entzieht bzw. die Schallenergie aus dem Schall aufnimmt. Im dargestellten Ausführungsbeispiel weist das Lautsprechersystem 1 zwei Schalldämpfungseinrichtungen 9 auf, von denen die eine am Ende der Rohrleitung 8 und innerhalb des Passagierraums 3 angeordnet ist und von denen die andere sich in dem von dem Lautsprecher 5 in die entgegengesetzte Richtung des Passagierraums 3 verlaufenden Teil der Rohrleitung 8 in dem Motorraum 2 befindet. Selbstverständlich könnte jedoch auf eine der beiden Schalldämpfungseinrichtungen 9, die in diesem Ausführungsbeispiel also unmittelbar innerhalb der Rohrleitung 8 angeordnet sind, verzichtet werden.

In den Fällen, in denen die Schalldämpfungseinrichtung 9 in dem Bereich der Rohrleitung 8 zwischen dem Lautsprecher 5 und dem Wasserkasten 6 bzw. dem Motorraum 2 oder an dem in den Motorraum 2 oder den Wasserkasten 6 ragenden Ende der Rohrleitung 8 angeordnet ist, wird die Übertragung des von dem Lautsprecher 5 erzeugten Schalls in den Passagierraum 3 durch den Teil 8a der Rohrleitung 8, der von dem Lautsprecher 5 zu dem Passagierraum 3 führt, nicht gestört.

Fig. 2 zeigt eine alternative Ausführungsform des Lautsprechersystems 1. Hierbei ist wiederum die Rohrleitung 8 vorgesehen, welche wie bei der Ausführungsform von Fig. 1 den außerhalb des Passagierraums 3 angeordneten Lautsprecher 5 akustisch mit dem Passagierraum 3 verbindet. Im Gegensatz zu der Ausführungsform von Fig. 1 ist die Schalldämpfungseinrichtung 9 jedoch nicht unmittelbar in der Rohrleitung 8 angeordnet, sondern über eine Verbindungsleitung 10 mit der Rohrleitung 8 verbunden. Des Weiteren ist die Verbindungsleitung 10 in diesem Ausführungsbeispiel mit einer Absperreinrichtung 11, die im vorliegenden Fall als um eine Drehachse 12 drehbare Klappe ausgebildet ist, verschließbar. Die Absperreinrichtung 11 könnte statt als um die Drehachse 12 schwenkbare Klappe auch auf andere, geeignete Weise ausgestaltet sein.

Im dargestellten Zustand verschließt die Absperreinrichtung 11 die Verbindungsleitung 10 und koppelt somit die Schalldämpfungseinrichtung 9 von dem Lautsprecher 5 ab. Dagegen ist die Rohrleitung 8 geöffnet, so dass der von dem Lautsprecher 5 erzeugte Schall durch die Rohrleitung 8 in den Passagierraum 3 gelangen kann. Wenn die Absperreinrichtung 11 in ihre mit der gestrichelten Linie dargestellte Position gebracht wird, so ist die Rohrleitung 8 verschlossen und die Verbindungsleitung 10 geöffnet, wodurch die Schalldämpfungseinrichtung 9 mit dem Lautsprecher 5 verbunden ist, so dass mit derselben verhindert wird, dass aus dem Motorraum 2 oder dem Wasserkasten 6 Schall in den Passagierraum 3 gelangen kann.

Die Absperreinrichtung 11 kann über eine nicht dargestellte Steuereinrichtung so angesteuert werden, dass sie in die jeweils gewünschte Position gebracht werden kann, in der sie entweder die Rohrleitung 8 oder die Verbindungsleitung 10 zu der Schalldämpfungseinrichtung 9 verschließt bzw. freigibt. Eine solche Steuereinrichtung kann zum Beispiel an einen mit dem Lautsprechersystem 1 verbundenen Verstärker oder ähnliches angeschlossen oder in denselben integriert werden, um die Absperreinrichtung 11 in Abhängigkeit davon zu schalten, ob mit dem Lautsprechersystem 1 Schall erzeugt wird oder nicht. Die Absperreinrichtung 11 kann beispielsweise mittels eines Elektromotors verstellt werden, wobei selbstverständlich auch andere Möglichkeiten zum Schalten derselben bestehen. In dem Fall, in dem mit dem Lautsprechersystem 1 Schall erzeugt wird, wird die Absperreinrichtung 11 in die geöffnete Stellung gebracht, um den Schall über die Rohrleitung 8 in den Passagierraum 3 zu leiten. In diesem Fall sind eventuelle Störgeräusche aus dem Motorraum 2 bzw. dem Wasserkasten 6 nebensächlich, da der von dem Lautsprecher 5 erzeugte Schall üblicherweise lauter ist als sonstige Geräusche, so dass diese im Passagierraum 3 nicht hörbar sind. In dem Fall, in dem von dem Lautsprechersystem 1 kein Schall erzeugt wird, kann die Absperreinrichtung 11 in ihre die Rohrleitung 8 verschließende Position gebracht werden, um eventuelle Störgeräusche in die Schalldämpfungseinrichtung 9 zu leiten. Dass in diesem Fall die Rohrleitung 8 geschlossen ist, ist hinsichtlich der Schallübertragung unproblematisch, da der Lautsprecher 5 ja keinen Schall erzeugt. Durch die Absperreinrichtung 11 ist also sichergestellt, dass der von dem Lautsprecher 5 erzeugte Schall nicht in unerwünschter Weise durch die Schalldämpfüngseinrichtung 9 gedämpft wird.

In den Figuren 3 bis 6 sind mehrere Ausführungsbeispiele der Schalldämpfungseinrichtung 9 dargestellt. In Fig. 3 ist erkennbar, dass die Schalldämpfungseinrichtung 9 ein Gehäuse 13 aufweist, in dem sich ein Schallabsorptionsmaterial 14, wie zum Beispiel Glaswolle, Steinwolle oder ein anderes poröses bzw. offenporiges Material, befindet. Das Schallabsorptionsmaterial 14 sorgt für eine geeignete Dämpfung des aus der Rohrleitung 8 oder der Verbindungsleitung 10 in die Schalldämpfungseinrichtung 9 eintretenden Schalls. Das Schallabsorptionsmaterial 14 befindet sich dabei innerhalb des Gehäuses 13 und außerhalb der in diesem Fall mit Öffnungen versehenen, d. h. schalldurchlässigen Rohrleitung 8.

Eine alternative Ausführungsform der Schalldämpfungseinrichtung 9 ist in Fig. 4 dargestellt. Hierbei sind innerhalb des Gehäuses 13 der Schalldämpfungseinrichtung 9 mehrere Wandungen 15 vorgesehen, wobei grundsätzlich auch lediglich eine der Wandungen 15 vorgesehen sein könnte. Durch die Wandungen 15 werden Laufzeitunterschiede des in die Schalldämpfungseinrichtung 9 eintretenden Schalls erzeugt und bestimmte Frequenzen gelöscht bzw. stark abgemindert.

Bei der in Fig. 5 dargestellten Ausführungsform der Schalldämpfungseinrichtung 9 ist dieselbe als Helmholtz-Resonator ausgeführt, der nicht unmittelbar in der Rohrleitung 8 angeordnet, sondern über die Verbindungsleitung 10 mit der Rohrleitung 8 verbunden ist. Innerhalb des auch hier vorgesehenen Gehäuses 13 der Schalldämpfungseinrichtung 9 ist wiederum das Schallabsorptionsmaterial 14 angeordnet.

Die in Fig. 6 dargestellte Ausführungsform der Schalldämpfungseinrichtung 9 ist eine Kombination der beiden Ausführungsformen der Figuren 3 und 5. Hierbei weist die Schalldämpfungseinrichtung 9 wiederum das Gehäuse 13 mit dem darin angeordneten Schallabsorptionsmaterial 14 auf. Zusätzlich ist über die Verbindungsleitung 10 ein weiteres Gehäuse 13 mit darin angeordnetem Schallabsorptionsmaterial 14 vorgesehen, das als Helmholtz-Resonator fungiert.

Im Falle der Ausführungsform der Figuren 5 oder 6 könnte in der zu der als Helmholtz-Resonator ausgebildeten Schalldämpfungseinrichtung führenden Verbindungsleitung 10 die Absperreinrichtung 11 angeordnet sein.

Sowohl mit dem Schallabsorptionsmaterial 14 als auch mit den Wandungen 15 lässt sich insbesondere frequenzselektiv eine gewünschte Reduzierung der Durchschallung durch die Rohrleitung 8 erreichen. Mit anderen Worten, es lässt sich eine frequenzselektive Abstimmung der Schalldämpfungseinrichtung 9 erreichen. Beispielsweise kann eine frequenzselektive Auslegung der Schalldämpfungseinrichtung 9 auf den Bereich zwischen 300 Hz und 1,5 kHz ausgelegt werden, da Motorgeräusche in diesem Frequenzbereich einen Peak aufweisen. Des Weiteren kann die Schalldämpfungseinrichtung 9 so ausgelegt werden, dass der Frequenzbereich, in dem der Lautsprecher 5 arbeitet, ausgespart wird, so dass dessen Schallerzeugung und - Übertragung nicht gestört wird.

Sämtliche der hierin beschriebenen Ausführungsformen der Schalldämpfungseinrichtung 9 können miteinander kombiniert werden, wenn nicht offensichtliche Gründe dagegen sprechen. Grundsätzlich ist dabei eine parallele und/oder kaskadierende Anordnung der Schalldämpfungseinrichtungen 9 vorgesehen.

## Patentansprüche

1. Lautsprechersystem für ein Kraftfahrzeug mit wenigstens einem Lautsprecher, der außerhalb des Passagierraums des Kraftfahrzeugs angeordnet und mittels wenigstens einer Rohrleitung akustisch mit dem Passagierraum verbunden ist, **dadurch gekennzeichnet, dass**
mit der wenigstens einen von dem wenigstens einen Lautsprecher (5) zu dem Passagierraum (3) führenden Rohrleitung (8) und/oder mit einer anderen, mit dem wenigstens einen Lautsprecher (5) verbundenen Rohrleitung (8) wenigstens eine Schalldämpfungseinrichtung (9) verbunden ist, wobei die Schalldämpfungseinrichtung (9) ein Schallabsorptionsmaterial (14) aufweist.

2. Lautsprechersystem nach Anspruch 1,
**dadurch gekennzeichnet, dass**
die wenigstens eine Schalldämpfungseinrichtung (9) unmittelbar in wenigstens einer der Rohrleitungen (8) angeordnet ist.

3. Vorrichtung nach Anspruch 1,
**dadurch gekennzeichnet, dass**
die wenigstens eine Schalldämpfungseinrichtung (9) über wenigstens eine Verbindungsleitung (10) mit wenigstens einer der Rohrleitungen (8) verbunden ist.

4. Lautsprechersystem nach Anspruch 3,
**dadurch gekennzeichnet, dass**
die wenigstens eine Verbindungsleitung (10) mit wenigstens einer Absperreinrichtung (11) verschließbar ist.

5. Lautsprechersystem nach einem der Ansprüche 1 bis 4,
**dadurch gekennzeichnet, dass**
die Schalldämpfungseinrichtung (9) ein Gehäuse (13) mit wenigstens einer inneren Wandung (15) aufweist.

6. Lautsprechersystem nach einem der Ansprüche 1 bis 5,
**dadurch gekennzeichnet, dass**
die Schalldämpfungseinrichtung (9) als Helmholtz-Resonator ausgebildet ist.

## Claims

1. Loudspeaker system for a motor vehicle comprising at least one loudspeaker which is arranged outside the passenger compartment of the motor vehicle and is acoustically connected to the passenger compartment by means of at least one conduit, **characterised in that** at least one sound damping device (9) is connected to the at least one conduit (8) which leads from the at least one loudspeaker (5) to the passenger space (3), and/or to another conduit (8) which is connected to the at least one loudspeaker (5), wherein the sound damping device (9) comprises a sound absorbing material (14).

2. Loudspeaker system according to claim 1, **characterised in that** the at least one sound damping device (9) is arranged directly in at least one of the conduits (8).

3. Device according to claim 1, **characterised in that** the at least one sound damping device (9) is connected via at least one connecting line (10) with at least one of the conduits (8).

4. Loudspeaker system according to claim 3, **characterised in that** the at least one connecting line (10) can be closed by at least one shut-off device (11).

5. Loudspeaker system according to any of claims 1 to 4, **characterised in that** the sound damping device (9) comprises a housing (13) having at least one inner wall (15).

6. Loudspeaker system according to any of claims 1 to 5, **characterised in that** the sounded damping device (9) is configured as a Helmholtz resonator.

## Revendications

1. Système de haut-parleur pour un véhicule automobile avec au moins un haut-parleur qui est agencé à l'extérieur de l'habitacle du véhicule automobile et qui est relié acoustiquement à l'habitacle au moyen d'au moins une conduite tubulaire, **caractérisé en ce qu'**au moins un dispositif d'atténuation de bruit (9) est relié à la conduite tubulaire (8) guidant au moins un des haut-parleurs (5) vers l'habitacle (3) et/ou à une autre conduite tubulaire (8) reliée à l'au moins un haut-parleur (5), le dispositif d'atténuation de bruit (9) comportant un matériau d'absorption acoustique (14).

2. Système de haut-parleur selon la revendication 1, **caractérisé en ce que** l'au moins un dispositif d'atténuation de bruit (9) est agencé directement dans au moins l'une des conduites tubulaires (8).

3. Dispositif selon la revendication 1, **caractérisé en ce que** l'au moins un dispositif d'atténuation de bruit (9) est relié à l'au moins une des conduites tubulaires (8) par l'intermédiaire d'au moins une conduite de liaison (10).

4. Système de haut-parleur selon la revendication 3, **caractérisé en ce que** l'au moins une conduite de liaison (10) peut être fermée avec au moins un dispositif d'obturation (11).

5. Système de haut-parleur selon l'une des revendications 1 à 4, **caractérisé en ce que** le dispositif d'atténuation de bruit (9) comporte un boîtier (13) avec au moins une paroi interne (15).

6. Système de haut-parleur selon l'une des revendications 1 à 5, **caractérisé en ce que** le dispositif d'atténuation de bruit (9) est conçu comme un résonateur d'Helmholz.
